# EUROPÄISCHE PATENTANMELDUNG

(11) **EP 1 935 840 A1**
(43) Veröffentlichungstag der Anmeldung: **25.06.2008**
(21) Anmeldenummer: 06127152.4
(22) Anmeldetag: 22.12.2006
(51) Int. Cl.: B67D 3/00, B01F 13/08

(54) **Berührungsloser magnetischer Antrieb für einen Getränkespeicher und zugehöriges Arbeitsverfahren**

(71) Anmelder: WOLFGANG JOBMANN GMBH, 22587 Hamburg (DE)
(72) Erfinder: JOBMANN, Wolfgang, 22587, Hamburg (DE)
(74) Vertreter: Leonhard, Frank Reimund

(57) **Zusammenfassung**

Die Erfindung soll einen berührungslosen Antrieb zur Verfügung zu stellen, der in der Lage ist, Behältertaschen mit ihrem Getränkeinhalt so zu bedienen oder zu betätigen, dass ein dort vorgesehener Rührflügel bewegt werden kann. Erreicht wird das mit einem Antrieb für den Getränkespeicher, der eine Hauptbehältertasche (11) und eine Bewegungstasche (10) aufweist. Die Bewegungstasche (10) nimmt einen - auf ein Magnetfeld ansprechenden - Rührkörper (12,12') auf, der mit der Bewegungstasche zusammen als eine Rühreinheit (R) innerhalb der Hauptbehältertasche (11) schwenkbar ist. Ein von außerhalb der Hauptbehältertasche (11) einwirkendes, sich änderndes Magnetfeld (M), dieses verursacht von einer außerhalb der Hauptbehältertasche gelegenen Feldquelle (30;31,13',32), veranlasst die Bewegung der Rühreinheit (R) durch Einkopplung des Magnetfelds (M,M*).

## Beschreibung

Die Erfindung befasst sich mit einem Getränkespeicher und einer Möglichkeit, in einem Getränkespeicher eine Bewegung zu veranlassen, die als Rühren benannt werden soll. Das Rühren beinhaltet eine in normalen Getränkespeichern schon bekannte Bewegung eines Flügels oder eines Flügelrades, welches sich in der Flüssigkeit bewegt, die als Getränk in Bewegung zu halten ist. Die Erfindung befasst sich auch mit dem Arbeitsverfahren, wie ein solcher Antrieb arbeitet, um den Inhalt eines Getränkebehälters umzuwälzen.

Getränkespeicher sind in verschiedenen Varianten bekannt, beispielsweise als Premix-Getränkespeicher oder als ein solcher Getränkespeicher, bei dem ein Fruchtsaftgetränk mit Fruchtfleischanteilen gekühlt werden muß und dabei die Fruchtfleischanteile in der Flüssigkeit in Bewegung zu halten sind. Bei Premix-Getränken ist die Zusammensetzung des Getränkes bereits vorgegeben und in einem vor-abgefüllten Behälter gespeichert, der als ein Austauschbehälter in einen fertigen, lokal aufgestellten Getränkespeicher eingesetzt werden kann, um dort das Getränk portionsweise oder nach Bedarf abgeben zu können. Die Kühlanlage, welche am lokalen Getränkespeicher vorhanden ist, kühlt das Getränk oder hält es zumindest auf der Kühltemperatur, die der Premix-Behälter als Container bereits vorab erhalten hatte, als er in einem Kühllager zwischengelagert worden war und auf eine Abgabetemperatur heruntergekühlt wurde. Dann braucht ein einfaches Auswechseln des inneren Getränkespeichers, beispielsweise in einem flexiblen Beutel oder einer Tasche, nicht dazu zu führen, dass dieser erst von dem lokalen Kühlgerät heruntergekühlt werden muß, auf eine Abgabetemperatur und eine Erhaltungs- und Konservierungstemperatur, sondern diese Temperatur im wesentlichen schon erreicht worden ist und von dem lokalen Kühlaggregat nur die Wärmeleistung entzogen werden muß, welche zusätzlich durch die längere Standzeit des Getränkes von außen in das Getränk eingebracht wird. Aber gleichmäßiges Kühlen ist nicht der einzige Aspekt einer Umwälzbewegung in einem Getränk und auch nicht der einzige Aspekt, diese Kühlung und die Kühltemperatur in dem Volumen des Getränks zu vergleichmäßigen, vielmehr ist die Verteilung eines Fruchtfleischs ebenfalls ein Aspekt einer einzubringenden Umwälzbewegung.

Die Umwälzung oder die Bewegung, welche in die Flüssigkeit eingebracht werden soll, soll hier als Rühren benannt werden, wenngleich das Rühren nicht zwingend beinhaltet, dass nur eine kreisförmige Drehbewegung ein Umwälzen verursacht, vielmehr soll auch eine Schwenkbewegung oder einer anders geartete Kombination von Bewegungen darunter verstanden werden, all diejenigen Bewegungen, die in der Lage sind, eine Veränderung der stationären Ruhe in der Flüssigkeit zu verändern. Bei der Flüssigkeit, um die es vorliegend geht, soll von einem Getränk ausgegangen werden, das allgemein verstanden viele Arten von Ausprägungen besitzt. Es können Mischgetränke sein, es können Saftgetränke sein, es kann auch reines Wasser sein, das mit oder ohne Kohlesäuregehalt als Getränk zu benennen ist, also nicht nur aromatisierte und mit Fruchtfleisch versehene Getränke sind in Bewegung zu halten, sondern auch solche, die Wasser als Hauptbestandteil beinhalten. Diese Wasserlastigkeit des Getränkes geht auch in Richtung einer gewissen Viskosität, die aber nicht so weit gehen soll, dass damit zähflüssige Medien zu bewegen sind und in Umwälzung gebracht werden sollen, so keine Softeis-Inhalte innerhalb des Beutels, die nicht mit der hier beschriebenen Umwälzeinrichtung, dem berührungslosen magnetischen Antrieb, bewegt werden sollen.

Die Bereitstellung eines auswechselbaren oder nachfüllbaren Behälters, der das Getränk beinhaltet, ist aus der nicht veröffentlichten europäischen Anmeldung EP 06 11 1903 (Wolfgang Jobmann) zumindest hinsichtlich der Neuheit hier zu berücksichtigen. Die dort beschriebenen flexiblen Behältertaschen, die in einem Umkarton eingesetzt werden können oder mit diesem Umkarton in einen stationären Getränkespeicher hineingebracht werden können, sollen hier von ihrer Beschreibung her eingezogen werden.

Dort ist eine Innentasche und ein Rührflügel vorgesehen, welche es erlauben, das Getränk ohne physische Berührung mit dem Flügel in eine Bewegung zu versetzen, wobei der Flügel in eine Innentasche eingreift, welche die Abschirmung des Getränks von dem Flügel bewirkt. Dadurch kann der Flügel die Bewegung in den Innenraum der flexiblen Behältertasche einbringen, ohne dass physischer Kontakt und die Gefahr von Verunreinigung im weiteren Sinne bestehen. Ein direkter Kontakt zwischen Rührflügel und Getränk kann vermieden werden, ein Umwälzen wird ermöglicht und das Austauschen eines Getränkebehälters, beispielsweise des Premix-Getränkebehälters wird vor Ort erleichtert, ebenso wie das Herunterkühlen in einer gesonderten Kühllagerstätte, in der die Taschen oder Beutel mit ihrer Umverpackung zwischengelagert und zwischengekühlt werden.

Es ist eine **technische Aufgabe** der Erfindung, einen berührungslosen Antrieb zur Verfügung zu stellen, der in der Lage ist, die beschriebenen Behältertaschen mit ihrem Getränkeinhalt so zu bedienen oder zu betätigen, dass ein dort vorgesehener Rührflügel bewegt werden kann. Diese Bewegung oder die "Antriebsleistung" welche zu erbringen ist, soll einfach, berührungslos und zuverlässig, auch langfristig erfolgen.

Die Erfindung löst die dieses Problem nicht durch einen rein mechanischen Antrieb, der eine Drehbewegung über einen stationären plattenförmigen Flügel einbringt, der in der Innentasche der Haupt-Behältertasche eingesetzt ist, sondern löst die Umwälzung durch einen magnetischen Antrieb, der berührungslos arbeitet. Er bedient den Getränkespeicher so, dass eine Feldquelle bereitgestellt wird, die ein - bevorzugt sich änderndes - Magnetfeld in die Hauptbehältertasche einkoppelt (Anspruch 1). Die Feldquelle ist außerhalb der Hauptbehältertasche platziert. Das Magnetfeld, das von ihr ausgeht, wird in die Hauptbehältertasche eingekoppelt, es wirkt dorthin. Das sich insbesondere verändernde Magnetfeld nimmt Einfluss auf eine Rühreinheit, welche Rühreinheit aus einem magnetisch ansprechenden Rührkörper in einer Bewegungstasche gebildet wird, die ein Abschnitt des flexiblen Beutels ist, der aus der Hauptbehältertasche und der Bewegungstasche besteht.

Die Rühreinheit wird innerhalb der Hauptbehältertasche gebildet, die Bewegungstasche schirmt den Rührkörper gegen den Getränkeinhalt innerhalb der Hauptbehältertasche ab und das Einkoppeln des Magnetfeldes von außen sorgt dafür, dass eine Kraft auf die Rühreinheit so aufgebracht wird, dass eine Umwälzung des Getränks erreicht wird.

Die Umwälzung des Getränks ist die rührende Wirkung, einmal eine rein schwenkende Wirkung einer beispielsweise plattenförmig ausgebildeten Rühreinheit, oder aus einer anderweitig, leichter gestalteten Rühreinheit, oder eine drehende Bewegung dieser genannten Rühreinheiten oder eine sich überlagernde Bewegung aus Drehung, Schwenkung und/oder Verschiebung. Diese verschiedenen Bewegungsmöglichkeiten sollen unter dem Begriff Rühren zusammengefasst werden.

Der Rührkörper selbst kann ein Magnet sein oder er kann magnetisch ansprechen, also beispielsweise Weicheisen beinhalten (Anspruch 17). Die von außen einwirkende Feldquelle braucht zur Veränderung der Lage dieses Rührkörpers und mit dem Rührkörper der Bewegungstasche und diese gemeinsam als Rühreinheit keine physische Berührung auf diese Rühreinheit auszuüben (Anspruch 2). Es genügt, dass das Magnetfeld, welches von außen eingekoppelt ist, den Rührkörper erreicht.

Für eine Bewegung des Rührkörpers kann das Magnetfeld veränderbar sein. Die Veränderung des Magnetfelds bewirkt mit einem magnetisch ansprechenden Rührkörper eine Bewegung der Rühreinheit. Wenn das Magnetfeld von außen kommend konstant ist, kann eine Veränderung eines Stroms in einem elektrisch leitfähigen Rührkörper ebenfalls zu einer Bewegung und damit zu einer Rührbewegung führen (Anspruch 18). Ein "auf das Magnetfeld ansprechender Rührkörper" ist so zu verstehen, dass darunter auch ein elektrisch leitfähiger Körper, insbesondere ein U-förmiger Bügel fällt, der Strom in für eine Bewegung ausreichendem Maße durchleiten kann, ohne sich dabei wesentlich zu erwärmen. Ein Bügel aus beispielsweise Aluminium oder Kupfer oder sogar Stahl sind geeignet, Strom durchzuleiten und gleichzeitig eine hinreichend große Stabilität zur Verfügung zu stellen, die in der Lage ist, die Bewegungstasche so zu versteifen, dass eine Rühreinheit entsteht, welche in der Lage ist, das Getränk umzuwälzen.

Dem steht nicht entgegen, dass die Schleife selbst auf einer weiteren, versteifenden Platte angeordnet sein kann (Anspruch 16). Diese kann zusätzlich zur Stabilität beitragen, kann größeres Trägheitsmoment mit sich bringen und kann eine bessere Verwirbelung oder Verquirlung des umgewälzten Getränks erreichen. Die Leiterschleife braucht dann nur ausreichend leitfähig zu sein und selbst nicht mechanisch stabil. Die mechanische Stabilität wird durch die Trägerplatte bereitgestellt, die Schleife selbst kann dann auch aus Litzendraht besteht, der auf der Oberfläche der Trägerplatte befestigt wird.

Bevorzugt ist ein sich veränderndes Magnetfeld durch sich ändernden Strom verursacht, alternativ dazu kann auch eine mechanische Drehung oder Verlagerung der Position eines Ferromagneten außerhalb der Hauptbehältertasche zu einer Veränderung des Magnetfelds innerhalb der Hauptbehältertasche herangezogen werden (Anspruch 4). Diese zyklische Änderung des Magnetfelds spricht von einer periodischen Bewegung, die durch beispielsweise Kreisbewegungen eines Dauermagneten (auch: Elektromagnet) oder durch ein Wechselspannungssignal niederer Frequenz bei einem Elektromagneten erreicht wird. Die Veränderung der Position umfasst auch das Hin- und Herbewegen eines Magneten, also auch eine rein lineare Bewegung, eine rein schwenkende oder über mehr als 360° rotatorische Bewegung oder eine Kombination dieser Bewegungen.

Die zyklische Veränderung einer Frequenz beschreibt allgemein die Veränderung des Feldes, das in die Hauptbehältertasche eingekoppelt wird (Anspruch 3).

Es soll verdeutlicht sein, dass sich der Betrag oder die Amplitude des sich beispielsweise verändernden Magnetfelds nicht verändern muß, sondern nur zeitlich ein verändertes Magnetfeld gemeint ist, das an einer jeweiligen Stelle innerhalb der Hauptbehältertasche nicht dauerhaft konstant ist. Wie sich die Amplitudenverteilung verhält und wie sich das Feld räumlich definiert, hängt von der Art und Weise des Einflusses von außen ab, also von dem Strom, von der Drehbewegung eines Ferromagneten oder von der Linearbewegung oder ihrer Überlagerung.

Es hat sich gezeigt, dass es vorteilhaft ist, wenn die Frequenz oder der Zyklus, der von außen über das Magnetfeld als Umwälzbewegung eingekoppelt wird, nicht wesentlich höher ist, als die Eigenfrequenz der Rühreinheit (Anspruch 7). Bevorzugt ist die Frequenz sogar gleich (Anspruch 8). Ein elektrischer Strom kann eine Frequenz von oberhalb 1 Hz haben, bezogen auf Pulssignale, die unipolar sein können (Anspruch 9).

Die bewegliche Anordnung des Antriebs von außen ist eine räumliche Bewegbarkeit (Anspruch 5). Der so räumlich bewegt Ferromagnet, als ein Festmagnet mit fester magnetischer Polarisation und einem fest ausgerichteten Magnetfeld, das aber durch Bewegen des Magneten an der Stelle, an der es einwirkt, verändert wird, ist ein Beispiel einer Feldquelle, die ein sich änderndes Magnetfeld in die Hauptbehältertasche einkoppelt. Ein weiteres Beispiel ist eine elektrisch veränderbare Feldquelle (Anspruch 6). Letztere braucht nicht mechanisch bewegt zu werden, sondern kann fest angeordnet (unbeweglich platziert) außerhalb der Hauptbehältertasche vorgesehen sein, eng dem lokalen Getränkespeicher zugeordnet, in dem der flexible Beutel mit seiner Bewegungstasche als Nachfüllvolumen eingesetzt, ausgewechselt und wieder neu eingesetzt wird. Ein Elektromagnet hat den Vorteil, dass er sich praktisch nicht abnutzt, keine Reibung aufweist und dauerhaft zuverlässig arbeiten kann, dies bei einer hohen Sicherheit gegen Verunreinigungen und einer weit reichenden biologischen Verträglichkeit. Die Frequenz, mit der dieser Antrieb betrieben wird, kann an den Inhalt der Hauptbehältertasche angepasst werden, ist es ein zähflüssigeres Medium, kann die Frequenz herabgesetzt werden, ist es ein praktisch nur wasserhaltiges Medium, kann die Frequenz heraufgesetzt werden. Insoweit ist die Eigenfrequenz der Rühreinheit von dem Inhalt der Behältertasche ein wenig abhängig und wird um so niedriger, je zähflüssiger (viskoser) der Getränkeinhalt der Hauptbehältertasche wird.

Eine Variante der Betätigung ist die Aufhängung der Rühreinheit (Anspruch 10). Eine andere Variante ist das stehende Betreiben der Rühreinheit, die an einem Ständer gehalten wird (Anspruch 11). Dieser Ständer kann entweder nachgiebig gelagert sein oder kann in sich elastisch nachgiebig sein, um eine Pendelbewegung zu erlauben (Anspruch 12,13).

Eine besonders bevorzugte Variante ist die Bewegung eines Dauermagneten außerhalb der Hauptbehältertasche, wobei der bewegte Magnet selbst auch ein Elektromagnet sein kann, der mit einem konstanten Strom betrieben wird. Durch die Bewegung dieses "Magneten", beispielsweise einer Rotation oder einem Annähern oder einem Entfernen, wird das innere Magnetfeld verändert und es verändert sich der Einfluss auf den Rührkörper, der in der Bewegungstasche platziert ist. Die damit veränderte Position der Rühreinheit sorgt für das Umwälzen des Getränks in der Hauptbehältertasche. Dies alles geschieht in dem lokal aufgestellten Dispenser (Getränkespeicher), der ein Abgabegerät sein kann, das von einem Benutzer bedient wird. Die Bedienung des Benutzers erfasst dabei aber nicht die Rührbewegung als solches, diese wird von dem Gerät oder dem Betreiber des Geräts voreingestellt, ohne dass der Benutzer darauf einen Einfluss erhält.

Als Rührkörper kann bevorzugt ein schon magnetisch polarisierter steifer Körper Anwendung finden, der auf das ändernde Magnetfeld besonders empfindlich anspricht.

In einer weiteren Variante kann dieser Rührkörper auch aus einem stromdurchflossenen Leiter als solches bestehen, der zusätzlich zu der Schleife, die den Stromfluss in die Bewegungstasche einbringt, eine gewisse Steifigkeit aufweisen muß, um die Rührbewegung der Bewegungstasche zu stützen. Ein Beispiel hierfür ist ein U-förmiger Bügel, der aus einem steifen Draht gebildet wird und in die Bewegungstasche eingesetzt ist. Weitere Alternativen sind ein plattenförmiger Rührflügel (Trägerplatte), auf den ein Stromleiter in einer U-Form aufgebracht ist, wobei nicht der Leiter selbst die Steifigkeit bringt, sondern die diesen Leiter tragende Platte (Anspruch 16). Ein von außen auf den stromdurchflossenen Leiter, der hier ein Gleichstrom sein kann, einwirkendes Magnetfeld sorgt für eine Bewegung, die als Umwälzbewegung ausgenutzt werden kann.

Der stromdurchflossene Leiter als bspw. Bügel oder als Leiterschleife auf einem steiferen Träger kann auch invertiert werden, muß nicht von oben herabhängend betrieben werden, sondern kann auch von unten aufstehend betrieben werden. Dann übernimmt die steife Leiterschleife die Funktion eines Ständers, entweder steif und beweglich gelagert oder in sich flexibel mit elastischer Nachgiebigkeit. Gleiches kann für die auf einem steiferen Träger angeordnete, selbst nicht steife, nur elektrisch leitende Leiterschleife der Fall sein (Anspruch 14, 15 oder 16).

Der stromdurchflossene Leiter ist im Betrieb stromdurchflossen und ist ansonsten geeignet, einen Strom zu leiten, wobei der Bügel als U-förmiges Profil ausgestaltet sein kann (Anspruch 24), mit zwei abragenden Flanken, die als Auflager zum Schwenken dienen. Diese sind insgesamt elektrisch leitfähig, so dass Strom durch diesen Bügel hindurch fließen kann und so weit in das Magnetfeld hineinragt, dass eine Bewegung entsteht, die zum Rühren ausgenutzt wird.

Das Magnetfeld kann dabei, wie oben skizziert, entweder wechselnd sein, dann ist der Strom im wesentlichen konstant, oder der Strom wechselt und das Magnetfeld ist konstant, was zwei vom Wesen her das selbe Ergebnis erbringende Varianten sind.

Die Steuerung des Stroms im Bügel kann über ein Relais oder über Transistoren erfolgen, der Bügel sollte sich dabei nicht erwärmen, also insoweit stromtragfähig sein, als Strom für die Auslenkung im Magnetfeld benötigt wird.

Der Bügel selbst steht in der abschirmenden Bewegungstasche und kommt daher nicht mit dem Inhalt des Getränks in Berührung. Das Magnetfeld überträgt berührungslos eine Rührbewegung in einen stromdurchflossenen Leiter, oder gegenständlich beansprucht einen stromdurchfließbaren Leiter (Anspruch 22), der elektrisch leitfähig ausgebildet ist und einigermaßen steif in mechanischer Hinsicht, um die Rührbewegung in die Flüssigkeit einzubringen.

Ausführungs**beispiele** der Erfindung sollen ihr Verständnis erläutern und ergänzen.
- **Figur 1**: ist eine Schrägansicht auf einen schematisch dargestellten Umkarton U, der in einen nicht näher gezeigten und nicht näher dargestellten Getränkespeicher als Abgabegerät G eingesetzt ist, wobei die Wände durchsichtig dargestellt sind, um eine Rühreinheit R in dem Innenraum des Umkartons zu zeigen.
- **Figur 2**: ist ein erstes Beispiel eines magnetisch arbeitenden Antriebs, der Einfluss auf eine Rühreinheit R nimmt, die aus einem Rührkörper 12 und einer Platte 20 besteht, welche fest miteinander verbunden innerhalb einer Bewegungstasche 10 angeordnet sind, die in den Innenraum der Hauptbehältertasche 11 ragt, die in dem Umkarton U von Figur 1 angeordnet ist.
- **Figur 3**: veranschaulicht eine alternative Gestaltung ohne einen flächigen Anteil in der Rühreinheit R, nur mit einem Rührkörper 12 und zwei Abstandshaltern 21a,21b.
- **Figur 4**: veranschaulicht einen vertikalen Schnitt durch entweder die Ausführung nach Figur 2 oder Figur 3, mit einem drehbaren magnetischen Antrieb als Feldquelle 30.
- **Figur 5**: veranschaulicht einen elektrisch betriebenen elektromagnetischen Antrieb 33, der mit einem Strom i(t) betrieben wird.
- **Figur 6**: ist ein ebenfalls elektromagnetisch betriebener Antrieb 32, der mit einem Stabmagnet arbeitet, dessen Achsrichtung senkrecht zur Mittelebene des Umkartons U ausgebildet ist.
- **Figur 7a, Figur 7b**: zeigen eine geradlinig bewegte Veränderung eines Festmagnets 31, der durch seine Bewegung Einfluss auf die Rühreinheit R nimmt.
- **Figuren 8**: zeigen die mechanische Bewegung des außen liegenden Festmagneten 31 in einzelnen Schritten und die Folge auf die Rühreinheit R in der Hauptbehältertasche im Umkarton U.
- **Figur 9**: veranschaulicht einen stromdurchflossenen Leiter als weitere Alternative 12** zu einem auf ein Magnetfeld ansprechenden Rührkörper.

**Figur 1** ist ein erstes Beispiel, das hier schematisch dargestellt wird und in dem einige Bauelemente gezeigt werden, die auch in den anderen Ausführungsbeispielen so verwendet werden, wo sie nicht mehr explizit erläutert sind, sondern durch reine Bezugnahme auf die allgemeine Figur 1 beschrieben werden. Ein hier quaderförmig gezeigter Umkarton U nimmt einer Hauptbehältertasche 11 auf, die auch als ein flexibler Beutel bezeichnet werden kann. In diesen Beutel ist ein Innenbeutel 10, der ein kleineres Ausmaß hat, eingebracht, respektive er ragt von oben in den Hauptbehälterbeutel 11 hinein. Der Hauptbehälterbeutel mit der Bewegungstasche 10 bilden zusammen einen flexiblen Getränkebeutel B, der zumindest teilweise, also im Bereich der nach innen ragenden Bewegungstasche 10 und ihrer Anbindung an den übrigen Behälterbeutel flexibel ist. Die Flexibilität wird durch den Umkarton U, der aus Pappe gestaltet sein kann, gestützt und das ganze ist ein handhabbarer Container, der ein darin eingefülltes Getränk zwischenspeichern lässt. Dieser Container mit dem eingefüllten Getränk, das im wesentlichen Wasser beinhaltet, aber auch viskoser sein kann, Fruchtfleisch beinhalten kann oder reines Wasser sein darf, wird in einem größeren lokalen Getränkespeicher G eingesetzt, der nicht näher dargestellt ist. In einen Auslauf 2 dieses Getränkespeichers G ist eine nach unten ragende röhrchenförmige Erstreckung 9 der Hauptbehältertasche 11 platziert, die durch diesen Abgabekanal 2 ragt und zu einem Betätigungsventil geführt wird, das die Abgabe des Getränks aus dem Innenraum in einen Becher oder eine Tasse eines Benutzers steuert. In die Haupt-Behältertasche ragt die nach innen ausgerichtete Bewegungstasche 10 hinein und diese nimmt einen Rührkörper 12 auf, der von der Bewegungstasche 10 gegen das Getränk abgeschirmt wird. Die so durch Bewegungstasche und Rührkörper gebildete Rühreinheit R vermittelt eine Bewegung in das Getränk hinein, wie das in den folgenden Beispielen an mehreren Varianten erläutert wird.

**Figur 2** zeigt ein erstes Beispiel eines Magnetantriebes, der durch einen sich drehenden Permanentmagneten 31 gebildet wird. Dieser Permanentmagnet 31 dreht um eine Achse 101 und bringt so ein sich änderndes Magnetfeld M in den Innenraum der Hauptbehältertasche 11 hinein. Die Drehung ist an zwei Positionen dargestellt, einmal durchgehend nahe der Rühreinheit R und einmal weiter davon beabstandet. Der Drehwinkel phi symbolisiert ein sich änderndes Magnetfeld, das hier durch einen Permanentmagneten verursacht wird. Die Ausführungsform des drehenden Permanentmagneten ist eine Variante einer Feldquelle 30, welche außerhalb der Hauptbehältertasche 11 gelegen ist und eine Bewegung der Rühreinheit R verursacht. Diese Bewegung wird durch Einkoppeln des sich ändernden Magnetfeldes M=m(t) als entweder zeitabhängig oder als ortsabhängig bewirkt.

Es findet keine Berührung zwischen dem Magnetantrieb 31 als Beispiel einer Feldquelle und der Rühreinheit R statt, vielmehr wird sowohl der magnetisch beeinflusste Körper 12 innerhalb der Bewegungstasche 10, wie auch die Bewegungstasche 10 selbst jeweils von dem überlagerten System abgeschirmt.

Das ist so zu verstehen, dass das übergeordnete System der Feldquelle 30 eine berührungslose Kraft einbringt. Diese wird in den Innenraum der Hauptbehältertasche 11 durch ein Magnetfeld M eingekoppelt. Die Rühreinheit R spricht auf dieses Magnetfeld an und kann, wie aus den folgenden Figuren ersichtlich ist, viele Arten von Ausgestaltungen haben. Die hier beschriebene Ausgestaltung ist ein magnetisch wirksamer Körper 12, der entweder selbst ein Permanentmagnet ist oder ein magnetisch ansprechender Weichmagnet, der magnetisch passiv wirksam ist. Er ist fest an einem plattenförmigen Flügel 20 befestigt, der schwenkfähig von einer oben liegenden Hauptachse 100 nach unten in die Hauptbehältertasche 11 hineinragt.

Durch das sich ändernde Magnetfeld M ergibt sich eine Bewegung r als Folge der Drehbewegung des Permanentmagneten 31, in Gestalt einer Schwenkbewegung der Rühreinheit R aus Platte 20 und Rührkörper 12, gelagert an einer oben liegende Achse 100. Das innenliegende System des Rührkörpers ist dabei ebenfalls von dem darüber liegenden System der Flüssigkeit durch die Bewegungstasche 10 entkoppelt, also hygienisch abgeschirmt.

Eine Antriebsleistung kann so ohne physische Berührung und ohne Gefahr der gesundheitlichen Gefährdung und der Einbringung von - allgemein gesprochen - schädlichen Elementen in eine Umwälzbewegung des Getränks umgesetzt werden, das in den Getränkespeicher G eingesetzt ist. Der Magnetantrieb 30 wird dabei diesem Getränkespeicher zugeordnet. Austauschbar ist der Umkarton U mit dem darin angeordneten Hauptbehälterbeutel und der Innentasche, die als Bewegungstasche 10 ausgestaltet ist. Unter Beibehaltung der Nachfüllbarkeit und der leichten Ersetzbarkeit von geleerten Containern kann so eine Vergleichmäßigung der Kühlwirkung oder der Kühltemperatur im gesamten Getränk sichergestellt werden, wie auch die Umwälzung von Fruchtfleisch erzielt werden, das gleichmäßig im Getränkevolumen zu verteilen ist.

Figur 1 veranschaulicht damit einen berührungslosen magnetischen Antrieb. Dieser betrifft einen Getränkespeicher, der die Hauptbehältertasche 11 mit der Bewegungstasche 10, die nach innen hineinragt, aufweist. In der Bewegungstasche ist der Rührkörper angeordnet. Dieser spricht auf ein Magnetfeld an. Das Magnetfeld wird von außerhalb der Hauptbehältertasche 11 verursacht. Es ist ein sich änderndes Magnetfeld, was eine zeitliche und eine räumliche Änderung sein kann, oder eine Kombination dieser Änderungen. An einer Stelle im Innenraum der Hauptbehältertasche ist dabei während der Umwälzung nicht immer oder nicht dauerhaft ein konstantes Magnetfeld zu messen, wenn man von einer räumlichen Veränderung ausgeht; geht man von einer zeitlichen Veränderung aus, gilt dieselbe Prämisse, dass an einer festen Stelle nicht dauerhaft dasselbe Magnetfeld oder dieselbe Feldstärke des Magnetfeldes vorhanden ist. Das wird durch die Pfeile M und die zeitliche Abhängigkeit oder die örtliche Abhängigkeit physikalisch veranschaulicht.

Die Ursache des sich verändernden Magnetfelds ist die Feldquelle 30 außerhalb der der Hauptbehältertasche. Sie bringt eine Bewegung auf die Rühreinheit auf, welche durch die Einkopplung des sich ändernden Magnetfelds erfolgt. Die Rühreinheit R besteht aus zwei Bestandteilen, der Bewegungstasche 10 und dem in sie eingesetzten Rührkörper 12, wobei der Rührkörper noch durch eine Platte 20 gehalten sein kann, aber auch anders gehalten werden kann, wie das aus den folgenden Beispielen deutlich wird.

Deutlich wird auch aus der **Figur 3**, dass - wie bei der Figur 2 - keine physische Berührung zwischen dem magnetischen Antrieb, also der von außen einwirkenden Feldquelle 30 und der Rühreinheit R stattfindet. In der Figur 3 ist die Platte 20 nicht mehr flächig ausgebildet, sondern es ist eine leichtere Aufhängung gewählt, hier durch zwei abragende Abstandshalter 21 a, 21 b, die entweder als Seile, Drähte oder steifere Stäbe ausgebildet werden können. Sie tragen den Rührkörper 12 und halten für den Rührkörper 12 einen Abstand von der Schwenkachse 100, die so ausgebildet ist und auf der Oberseite des Umkartons U gelegen ist, wie das in der Figur 1 und 2 erläutert war. Auch hier bildet sich eine Rühreinheit R aus dem Rührkörper 12 und den beiden Abstandshaltern 21 a, 21 b, die gemeinsam von der Feldquelle 30 bewegt werden. Die Bewegung sorgt für eine Umwälzung, die Bewegung kann auch Rühren genannt werden, soll dabei aber nicht auf eine bestimmte Richtung eingeschränkt verstanden werden. Hier ist das Rühren ein Schwenken.

Der Rührkörper 12 kann entweder ein Dauermagnet oder ein magnetisch beeinflusster Körper sein, beispielsweise aus Weicheisen.

Die in den Figuren 2 und 3 gezeigten Rührkörper 12 sind als dickere Stäbe mit zylindrischer Außenform gezeigt, es können aber ebenso Vierkantstäbe, Rohre mit innerem Hohlraum oder dickere Plattenstreifen sein, die eine gewisse Steifigkeit besitzen und ein gewissen Volumen haben, das einen Antrieb durch einen Magneten sinnvoll werden lässt. Eine zu weiche oder zu nachgiebige Ausgestaltung der Rühreinheit R ist für die Umwälzung nicht vorteilhaft, eine zu steife und zu massive, also auch zu schwere Ausgestaltung ist ebenso wenig zuträglich. Hier ist eine Feinabstimmung in das Ermessen des Fachmannes gelegt, der für den jeweiligen Anwendungsfall, also die Größe und die Länge des Rührflügels, die Größe des umzuwälzenden Volumens und die Konsistenz des Inhaltes passend wählt. Randbedingungen und Einflussmaßgaben sind hier erläutert, und daraus wird sich für eine jeweilige Getränkeumwälzung das passende für den Fachmann ergeben. Für den Rührkörper soll noch erwähnt werden, dass er kein reines Glas und kein reiner Kunststoff sein kann, wenn er auf ein Magnetfeld ansprechen soll. Vorteilhaft ist ein Dauermagnet. Möglich ist auch ein passiv magnetisch wirkender Körper, der beispielsweise eisenhaltig ist. Er kann Magnetpartikel beinhalten oder kann einen eingebetteten Permanentmagneten besitzen, wie auch durch eine elektrische Stromleitung zu einem Magneten werden. Dies wird an weiteren Beispielen erläutert.

**Figur 4** zeigt einen vertikalen Schnitt durch entweder die Figur 3 oder die Figur 2. Von einer Schwenkachse 100 nach unten abragend ist die Rühreinheit R vorgesehen, die von der Innentasche 10 und dem auf ein Magnetfeld ansprechenden Rührkörper 12 gebildet wird. Der flexible Getränkebeutel B aus Hauptbehältertasche 11 und nach innen ragender Bewegungstasche 10 ist in den Umkarton U eingesetzt, der seinerseits in den Getränkedispenser G eingesetzt ist. Der magnetische Antrieb ist hier im Schnitt zu sehen, ein rotierender Permanentmagnet 31, der um eine Achse 101 dreht und zwei Zustände 31 a (fern liegend) und 31 b (näher zum Umkarton U) sind symbolisiert. Bei einer abstoßenden Magnetpaarung führt die Position 31 b des Permanentmagneten zu einem Abstoßen der etwa vertikal hängenden Rühreinheit R durch Abstoßen des Rührkörpers 12, der auf das Magnetfeld anspricht, das die Position 31 b für den außen liegenden Permanentmagneten als Feldquelle 30 verursacht. Die Rühreinheit R wird in die gestrichelt dargestellte Position abgelenkt und bewegt dabei das Getränk W in der Hauptbehältertasche, respektive wälzt es um.

Durch die zyklische Bewegung in Form einer Drehbewegung entfernt sich der Permanentmagnet 31 von dem Umkarton in die Position 31 a. Dadurch kehrt die Rühreinheit R aus der gestrichelt dargestellten Position zurück in die durchgezogen dargestellte Position, hier aufgrund der Schwerkraft und der Pendelbewegung. Es ist ersichtlich, dass die zyklische Bewegung weiter fortgesetzt werden kann und mit der Frequenz der Rotation der Feldquelle 30 von außerhalb des Umkartons U eine Pendelbewegung in die Rühreinheit R im Getränkespeicher eingebracht werden kann.

Es kann eine Abstimmung so erfolgen, dass die Frequenz der Anregung, also die zyklische Veränderung des Magnetfeldes, welches in die Hauptbehältertasche 11 eingekoppelt wird, mit der Eigenfrequenz der Rühreinheit R in Abstimmung gebracht wird. Die Frequenz von außen sollte nicht größer sein, als die natürliche Schwenkfrequenz oder Pendelfrequenz der als Pendel aufzufassenden Rühreinheit, bevorzugt ist sie im Wesentlichen gleich. Die Eigenfrequenz bestimmt sich aus der Länge der Abstandshalter oder der Platte der vorhergehenden Beispiele und der Gravitationskonstanten, von der Masse des Rührkörpers 12 unabhängig, kann aber durch die Viskosität und durch die Bewegung in der Flüssigkeit deutliche Abhängigkeit von der Form und Ausbildung der Abstandshalter 21 a,21 b oder der Platte 20 haben, wie auch durch die Viskosität der Flüssigkeit W geprägt werden. Eine reine Pendelgleichung ergibt sich hierbei nicht.

Andere Arten von Feldquellen 30 finden sich in den weiteren Beispielen.

Figur 5 veranschaulicht die Rühreinheit R von Figur 2, verbunden mit einem sich ändernden Magnetfeld, das durch einen Elektromagneten 33 aufgebracht wird. Dieser ist hier symbolisiert durch einen Weicheisenkörper 33a und eine Wicklung, die stromdurchflossen ist. Der Strom ist pulsförmig, hat also Blöcke positiven Stroms und Blöcke, die keinen Strom repräsentieren. Dadurch wird in einer vorgegebenen Frequenz ein Magnetfeld erzeugt und auf Null gesteuert. Das Magnetfeld ist pulsförmig in Form von Magnetfeldblöcken, die dafür sorgen, dass zumindest zeitlich die Feldlinien im Innenraum der Hauptbehältertasche 11 verändert werden. Dadurch kann eine ändernde Wirkung auf die Rühreinheit R erfolgen, die ausgelenkt wird, um die obere Schwenkachse 100 herum, und in Form eines Pendels eine Umwälzbewegung für das Getränk W verursacht. Die Schwenkbewegung r ist symbolisiert für ein Ausschalten und ein Einschalten des Magnetfeldes, also ein Anziehen oder Abstoßen des Rührkörpers 12, der in eine Pendelbewegung "r" versetzt wird. Arbeitet man mit der anregenden Wirkung des Magnetfeldes nahe bei der Resonanzfrequenz des Pendels, kann durch relativ geringe Magnetkraft eine Umwälzbewegung in das Getränk hineingebracht werden.

Die übrigen Elemente sind so, wie bei den vorhergehenden Beispielen beschrieben. Die Ansteuerschaltung für den Stromverlauf i₀(t) ist nicht dargestellt und für den Fachmann ohne weiteres mit Transistoren und einem Frequenzgenerator zu realisieren, der in seiner Frequenz einstellbar sein kann. Möchte der Fachmann Stromblöcke vermeiden, kann auch sinusartiger Strom i(t) eingeprägt werden, dessen Frequenz dann entsprechend der Art und Ausbildung der Rühreinheit R zu wählen ist.

Der elektrisch betriebene Magnet 33 ist nicht beweglich angeordnet, ist räumlich also fest und das sich verändernde Magnetfeld wird durch Veränderung des Stroms bewirkt.

Die leichtere Variante der Rühreinheit mit den Abstandshaltern 21 a,21 b von Figur 3 kann in Figur 5 ebenso eingesetzt werden, wie eine zusätzliche räumliche Bewegung des Elektromagneten, der dann nur mit einem im wesentlichen konstanten Strom zu betreiben ist. Hier bieten sich Einstellmöglichkeiten für eine Anpassung. Eine Amplitude des Stroms kann ebenso verändert werden, wie eine Rotation oder eine Drehung des Magneten um eine derjenigen Achsen, die nicht in Achsrichtung des dargestellten Zylinders liegt.

Ein Beispiel einer anderen Anordnung eines Elektromagneten zeigt die **Figur 6**. Hier ist ein Stabmagnet 32 mit einer Wicklung 32b vorgesehen, die eine Stromeinprägung erfährt, oder eine pulsförmige Spannung beaufschlagt erhält. Der Magnetstab 32a wird als Elektromagnet mit dem ändernden Magnetfeld m(t) zum Auslöser einer Pendelbewegung der Rühreinheit R. Diese Pendelbewegung findet innerhalb der Hauptbehältertasche statt, und das zugehörige Stromprofil i₁ ist in der Figur 6 unten gezeigt. Die Frequenz fₑ ergibt sich aus dem Kehrwert der Differenz der Zeiten T₃-T₁ als Periodendauer. Hier sind blockförmige Ströme gewählt. Ebenso ist ein sinusförmiger Strom möglich, der mit einer Frequenz oberhalb von 1 Hz arbeiten sollte, um das Pendel nicht zu schnell schwingen zu lassen. Andere Bewegungen, Drehbewegungen, kombinierte Dreh-, Schiebe- und Hubbewegungen sind ebenso möglich, je nach Anordnung des Elektromagneten außerhalb des Umkartons U. Für die Erzeugung des Stromes i₁ zur Ansteuerung der Wicklung 32b kann ein Pulsgenerator und ein Schalttransistor verwendet werden. Ein Potentiometer kann die Veränderung der Frequenz bewirken, die eine Veränderung der Schaltfrequenz des Frequenzgenerators ist.

Die **Figuren 7a, 7b** zeigen zwei Stellungen einer unten gelagerten Rühreinheit R, die nicht von oben herabhängend als Pendel, sondern als stehendes Schwenkpendel betreiben wird. Die Rühreinheit wird stehend auf einem Ständer 22 betrieben, der stabförmig oder plattenförmig sein kann, der selbst steif oder in sich nachgiebig elastisch ausgestaltet werden kann. Im dargestellten Beispiel der Figuren 7a, 7b ist eine plattenförmige Aufständerung gewählt, die derjenigen von Figur 2 entspricht, nur nicht von oben um die Achse 100 herabhängend schwenkbar, sondern von unten um die Achse 102 schwenkend gelagert.

Die Achse 102 kann ein elastisch nachgiebiges Lager sein oder ein Kugellager oder eine Gelenkachse, welche den Ständer 22 schwenkbar hält. Die so gebildete Fußpunkt bildet die Schwenkachse für die Rühreinheit R aus Rührkörper 12' und Ständer 22, die beide in eine von unten nach oben aufragende Innentasche 10, die auch eine Bewegungstasche ist, hineinragen. Auch hier verhindert die Bewegungstasche 10 die Berührung des Rührkörpers mit dem Getränk W.

Der Rührkörper 12' ist ebenso wie in den vorhergehenden Beispielen so ausgebildet, dass er auf ein Magnetfeld ansprechen kann, das von außen von einer Feldquelle 30 in die Hauptbehältertasche eingekoppelt wird. Diese Einkopplung geschieht in den Figuren 7a, 7b durch ein linear bewegtes Magnetelement 31, das als Permanentmagnet dargestellt ist. Ebenso kann ein Elektromagnet nach der Ausführung der Figur 5 oder 6 verwendet werden, der linear hin und her bewegt wird. Die Bewegung sorgt für eine Veränderung des Magnetsfelds in der zuvor beschriebenen Weise und damit für eine Pendelbewegung der Rühreinheit R, die als Rührbewegung in die Flüssigkeit, also in das Getränk W in der Hauptbehältertasche 11 eingebracht wird.

Wenn ein Lager und eine Schwenkachse 102 nicht gewünscht ist, kann der Ständer 22 auch elastisch nachgiebig in sich gestaltet werden, also eine Biegebewegung erlauben, die umso stärker wird, je näher die Feldquelle 30, hier der Permanentmagnet 31 dem Rührkörper 12' ist.

Für den Rührkörper 12' können die zuvor beschriebenen Varianten ebenso Einsatz finden, also ein Stab, ein Vierkant, ein Rohr oder eine Platte.

In einer nicht dargestellten Variante, die aber derjenigen von Figur 7a sehr ähnlich ist, ist nur ein aufragender Bügel verwendet, der ebenfalls steif mit unten liegender Lagerachse 102 oder in sich elastisch nachgiebig gestaltet sein kann. Dieser Bügel als U-förmiges Gebilde kann auch auf einer plattenförmigen Trägerfläche angebracht werden, die dann als Rührkörper dient. Der Bügel ist elektrisch leitfähig, durch ihn kann ein Strom fließen, der als Gleichstrom Auslöser einer Bewegung ist, die von einem von außen bewegten Magnetfeld eingebracht wird. Die Einbringung des verändernden Magnetfelds von außen kann auf die beschriebene Weise erfolgen, der Strom durch den Bügel kann im Wesentlichen konstant sein.

Auch so ergibt sich ein durch die Bewegungstasche 10 abgeschirmter Rührkörper, der auf ein Magnetfeld anspricht.

In einer weiteren Umkehrung dieses Systems kann der Strom durch die stromdurchflossene Leiterschleife, welchen den Bügel darstellt, verändert werden, beispielsweise so, wie das die Figur 6 mit dem Stromprofil am unteren Rand zeigt. Dann braucht der Magnetkörper 31 von außen nur unbeweglich zu sein und kein veränderndes Magnetfeld in die Hauptbehältertasche einkoppeln. Es wird eine Umwälzbewegung auch hier erreicht, nur durch eine Veränderung von Ursache und Wirkung.

Zu den Figuren 7 ist noch zu erwähnen, dass die Lagerachse 102 am unteren Fußpunkt außerhalb der Hauptbehältertasche liegt. Die Bewegungstasche 10 greift über diese Lagerachse 102 herüber und schirmt diese auch vom Inhalt der Hauptbehältertasche 11 ab.

Soweit zwei Zustände in den Figuren 7 gezeigt werden, ist sichergestellt, dass jeweils der durchgezogen dargestellte Zustand derjenige ist, bei dem die Bewegungstasche 10 die Lagerachse 102 außen belässt und abschirmt vom Getränk W. Die strichliniert jeweils daneben dargestellte Anordnung, die den anderen Zustand zeigt, ist nur symbolisch zu verstehen und nicht gleichzeitig vorhanden. Für sie gilt die gleiche Abschirmung.

Eine Verdeutlichung führt hier die **Figur 8** herbei, die eine Rühreinheit R aufweist, die als Pendel, unten gelagert gestaltet ist. Der Rührkörper spricht auf ein Magnetfeld an, welches durch einen längs bewegten Magneten 31 in x₁-Richtung und in -x₁-Richtung erzeugt wird. Je näher der Magnetkörper ist, beispielsweise in der Position 31', desto weiter schlägt das Pendel nach rechts aus (anziehende Magnetpaarung), und je weiter der Magnet 31 entfernt ist, desto vertikaler steht die Rühreinheit in der Hauptbehältertasche 11.

In der Figur 8 ist keine Drehachse gewählt, sondern ein elastisch nachgiebiger Fußpunkt, der in sich durch elastische Wirkungen verformt wird und dabei umso stärker nachgibt, je weiter das Pendel ausschlägt. Die Einzeichnung der Hauptbehältertasche 11 als flexible Außenwandung des Getränks zeigt, dass die bewegliche Innentasche den gesamten Rührkörper abschirmt, einschließlich des Fußpunktes und auch auf diese Figur 8 können alle zuvor beschriebenen Varianten aus Elektromagneten oder Permanentmagneten, innen oder außen, und Bewegungseinbringungen in translatorischer oder rotatorischer Wirkung angewendet werden.

Alle zuvor beschriebenen Beispiele erlauben auch ein Verfahren, das anhand eines ausgewählten Beispiels beschrieben werden soll. Dieses Beispiel ist dasjenige der Figur 5. Das Getränk W befindet sich innerhalb der Hauptbehältertasche 11, die eine Auslauftülle 9 in einem kanalförmigen Schacht 2 als Auslauf besitzt. Das Getränk kann den gesamten Innenraum einnehmen oder nach Abgabe von Volumenteilen davon schon teilweise geleert sein. Die Rühreinheit R besteht hier aus einem innenliegenden Rührkörper, der in der Bewegungstasche 10 angeordnet ist. Der Rührkörper 12 spricht auf ein Magnetfeld an, wodurch die Rühreinheit aus Tasche 10 und Körper 12 bewegt werden. Die Bewegung sorgt für eine Umwälzung des Getränks. Das von außen eingebrachte, sich ändernde Magnetfeld wird in die Hauptbehältertasche eingekoppelt. Es ändert sich, entweder zeitlich oder räumlich oder kombiniert. Es verursacht durch Einwirkung auf den auf das Magnetfeld ansprechenden Rührkörper 12 eine Rührbewegung der Rühreinheit R, schwenkend, drehend oder kombinatorisch, ggf. auch in einer aufwärts oder abwärts Schiebebewegung. Das sich ändernde Magnetfeld wird bei dem Elektromagneten 33 durch veränderten Stromfluss in der Wicklung des Weicheisenkerns verursacht. Der Kern kann selbst auch eine andere Orientierung aufweisen, senkrecht zur Ebenenrichtung der Platte 20 des Rührkörpers in der Bewegungstasche 10.

Die **Figur 9** veranschaulicht eine weitere Form eines Rührkörpers, der hier 12** benannt ist. Dieser Rührkörper ist aus elektrisch leitfähigem Werkstoff, beispielsweise Aluminium, Stahl oder einem Kupferdraht gestaltet und hat eine Bügelform. Die Bügelform manifestiert sich in zwei vertikalen Armen 12", die beabstandet sind, und einem unten liegenden horizontalen Arm 12*. Durch diesen Bügel fließt der Strom i₂. Am oberen Ende der beiden vertikalen Arme 12" sind zwei horizontale Lagerarme 12"' angeordnet, die nach links und rechts sich erstrecken und eine Lagerstelle auf zwei geeigneten Lagern bilden, welche nicht näher dargestellt sind. Der Bügel kann so als Ganzes schwenken und gleichzeitig kann Strom in einen horizontalen oberen Arm eingeleitet werden und am anderen horizontalen oberen Arm 12"' ausgeleitet werden.

Dieser auch als berührungsloser magnetischer Antrieb arbeitende Rührkörper ist in die Bewegungstasche 10 eingefügt und hat keine physische Berührung zum Getränk, das in der Hauptbehältertasche 11 vorhanden ist.

Der so gebildete Rührkörper ist elektrisch leitfähig und von Strom durchfliessbar. Eingezeichnet ist in dem Ausführungsbeispiel ein tatsächlicher Strom i₂, der mehrere Ampere betragen kann. Der Bügel ist entsprechend dick bemessen oder in der Leitfähigkeit entsprechend hoch gewählt, so dass dieser Bügel sich in der Tasche 10 nicht erwärmt, jedenfalls nicht so wesentlich, dass dadurch die Tasche geschädigt wird oder Wärme in das Getränk übertragen wird, was unerwünscht ist.

Die Rühreinheit R**, die so gebildet wird, ist innerhalb der Hauptbehältertasche 11 bewegbar. Sie ist um eine obere horizontale Achse, die der Achse 100 von Figur 1 entspricht, verschwenkbar. Diese Achse ergibt sich durch die Lageranordnung.

Von außerhalb ist ein Magnetfeld vorgesehen, das mit M* benannt ist. Es ist in einem Fall konstant. Es wirkt von außen ein, erreicht den Bügel 12** oder nur den horizontalen Abschnitt 12* davon und verursacht eine Bewegung, die vom Strom abhängt. Ist das Magnetfeld M* konstant, verändert sich aber der Strom i₂, beispielsweise wiederholend pulsförmig oder blockförmig oder sinusförmig mit langsamer Frequenz, bewegt sich auch die Leiterschleife in der Bewegungstasche, so dass von dem eingekoppelten Magnetfeld zum elektrisch leitfähigen Rührkörper eine Bewegung übertragen wird, die berührungslos eingekoppelt wird.

Das Magnetfeld M* wird von einer nicht dargestellten Feldquelle 30 erzeugt, die ein Permanentmagnet oder ein Elektromagnet mit konstantem Strom sein kann. Die Veränderung des Stroms in dem elektrisch leitfähigen Rührkörper verursacht die Bewegung hin zu einer Rührwirkung zum Umwälzen des Getränks.

Die mechanische Stabilität ist ausreichend zu wählen. Ist zusätzlich eine Platte vorgesehen, auf der die Bügelabschnitte 12" und 12* angeordnet sind, kann auch ein Litzendraht oder ein stärker nachgiebiger Leiter für den Rührkörper verwendet werden. Selbst eine Leiterbahn auf einer Platine (PCB) ist relisierbar; letztere hätte als Leiterbahn U-förmige Gestalt.

## Patentansprüche

1. **Berührungsloser magnetischer Antrieb** für einen Getränkespeicher, der eine Hauptbehältertasche (11) und eine Bewegungstasche (10) aufweist, wobei
- die Bewegungstasche (10) einen - auf ein Magnetfeld ansprechenden - Rührkörper (12,12') aufnimmt, der mit der Bewegungstasche zusammen als eine Rühreinheit (R) innerhalb der Hauptbehältertasche (11) bewegbar ist, insbesondere um eine oben liegende Hauptachse (100) schwenkbar ist;
- ein von außerhalb der Hauptbehältertasche (11) einwirkendes, insbesondere sich änderndes Magnetfeld (M), verursacht von einer außerhalb der Hauptbehältertasche gelegenen Feldquelle (30; 31,13',32), die Bewegung der Rühreinheit (R) durch Einkopplung des Magnetfelds (M,M*) verursacht.

2. Berührungsloser magnetischer Antrieb nach Anspruch 1, wobei die von außen einwirkende Feldquelle (30) die Rühreinheit (R) nicht physisch berührt.

3. Berührungsloser magnetischer Antrieb nach Anspruch 1, wobei das Magnetfeld (M) sich zyklisch mit der Frequenz einer Bewegung (ϕ) der Feldquelle (30) ändert.

4. Berührungsloser magnetischer Antrieb nach Anspruch 1, wobei das Magnetfeld sich zyklisch ändert durch
(a) Rotation eines Dauermagneten (31);
(b) Hin- und Herbewegung eines Dauermagneten (31');
(c) Verändern eines Stroms eines Elektromagneten (32).

5. Antrieb nach Anspruch 1, wobei die Feldquelle (30) beweglich angeordnet ist und räumlich bewegbar ist oder bewegt wird.

6. Antrieb nach Anspruch 1, wobei die Feldquelle (32) unbeweglich platziert und im Raum nicht bewegt wird, vielmehr ein Stromfluss (i₁) sich verändert, zur Veränderung des Magnetfelds (M=m(t)).

7. Antrieb nach Anspruch 5 oder 6, wobei eine Frequenz der oder von der Feldquelle (30; 31,32) nicht größer ist, als eine mechanische Eigenfrequenz der Rühreinheit (R).

8. Antrieb nach Anspruch 7, wobei die Frequenz im Wesentlichen mit der Eigenfrequenz der Rühreinheit (R) übereinstimmt.

9. Antrieb nach Anspruch 7, wobei eine Pulsfrequenz (fₑ) des Stroms für einen Elektromagneten (32) oberhalb von 1 Hz gelegen ist.

10. Antrieb nach einem der voranstehenden Ansprüche, wobei die Rühreinheit (R) hängend betreibbar ist (100).

11. Antrieb nach Anspruch 1, wobei die Rühreinheit (R) stehend betreibbar ist (102).

12. Antrieb nach Anspruch 12, wobei der Rührkörper (12') an einem Ständer (22) gehalten ist, der um einen Fusspunkt schwenkbar ist, insbesondere dreh/schwenkbar (102) gelagert ist.

13. Antrieb nach Anspruch 11, wobei der Rührkörper (12') an einem in sich flexiblen Ständer gehalten ist, der elastisch nachgiebig eine Bewegung des Rührkörpers in der Hauptbehältertasche (11) zulässt.

14. Antrieb nach einem der voranstehenden Ansprüche, wobei der Rührkörper (R) als eine insbesondere stehende Leiterschleife gebildet wird, welche in der Bewegungstasche (10) strom-durchflossen oder strom-durchfließbar gelegen ist.

15. Antrieb nach Anspruch 14, wobei die Leiterschleife in sich steif ist.

16. Antrieb nach Anspruch 14, wobei die Leiterschleife auf einer steifen Trägerplatte angeordnet ist.

17. Antrieb nach Anspruch 1, wobei der Rührkörper ein Permanentmagnet oder ein auf Magnetfeld ansprechender Körper ist.

18. Antrieb nach Anspruch 1, wobei der auf das Magnetfeld ansprechende Rührkörper (12*) ein elektrisch leitfähiger Bügel ist, durch den elektrischer Strom geleitet werden kann (i₂).

19. Antrieb nach Anspruch 18, wobei der Strom (i₂) den Bügel nicht wesentlich erwärmt.

20. **Verfahren** zum Antreiben einer Rühreinheit (R) in einem Hauptbehälterbeutel (11), der mit einem Getränk zumindest teilweise gefüllt ist, wobei
- die Rühreinheit (R) einen auf ein Magnetfeld ansprechenden Rührkörper in einer Bewegungstasche (10) aufweist, und Tasche und Körper (10,12) zusammen beweglich sind;
- von außerhalb des Hauptbehälterbeutels ein sich änderndes Magnetfeld eingekoppelt wird, welches die Bewegung der Rühreinheit veranlasst (r).

21. Verfahren nach Anspruch 20, wobei das sich ändernde Magnetfeld zeitlich oder räumlich verändert wird.

22. **Berührungsloser magnetischer Antrieb** für einen Getränkespeicher, der eine Hauptbehältertasche (11) und eine Bewegungstasche (10) aufweist, wobei
- die Bewegungstasche (10) einen - von einem Strom durchfliessbaren - elektrisch leitfähigen Rührkörper (12**) aufnimmt, der mit der Bewegungstasche zusammen als eine Rühreinheit (R**) innerhalb der Hauptbehältertasche (11) bewegbar ist, insbesondere um eine oben liegende Hauptachse (100) schwenkbar ist;
- ein von außerhalb der Hauptbehältertasche (11) einwirkendes, Magnetfeld (M*), verursacht von einer außerhalb der Hauptbehältertasche gelegenen Feldquelle (30), welche die eine Bewegung der Rühreinheit (R**) durch Einkopplung des Magnetfelds zum elektrisch leitfähigen Rührkörper verursacht.

23. Berührungsloser magnetischer Antrieb nach Anspruch 22, wobei die von außen einwirkende Feldquelle (30) die Rühreinheit (R) nicht physisch berührt und ein im Wesentlichen konstantes Magnetfeld generiert.

24. Berührungsloser magnetischer Antrieb nach Anspruch 22, wobei ein Bügel (12",12*) als Rührkörper (12**) zwei vertikale und einen horizontalen Leiterdraht aufweist.
